# EUROPÄISCHE PATENTSCHRIFT

(11) **EP 0 006 245 B1**
(45) Veröffentlichungstag und Bekanntmachung des Hinweises auf die Patenterteilung: **19.08.1981**
(21) Anmeldenummer: 79102033.2
(22) Anmeldetag: 20.06.1979
(51) Int. Cl.: E04F 13/08

(54) **Fassadenunterkonstruktion**
Infrastructure for a wall-cladding
Infrastructure pour façades

(30) Priorität: 21.06.1978 DE 2827148; 27.01.1979 DE 7902266 U
(43) Veröffentlichungstag der Anmeldung: 09.01.1980
(62) Teilanmeldung aus: 80105927.0
(73) Patentinhaber: Haase, Walter, Dipl.-Ing., D-22941 Jersbek (DE)
(72) Erfinder: Haase, Walter, Dipl.-Ing., D-22941 Jersbek (DE)
(74) Vertreter: Schmidt-Bogatzky, Jürgen, Dr.-Ing. Huth, Dietrich & Partner

## Beschreibung

Die Erfindung betrifft eine Vorrichtung zur Befestigung von hinterlüfteten Fassaden an Gebäudewänden, mit einem an der Außenwand befestigbaren Tragprofil, einem verstellbaren Distanzhalter und einem Fassadenhalter, der in variablem Abstand zur Außenwand an dem Distanzhalter oder dem Tragprofil befestigbar ist.

Hinterlüftete Fassaden sind ein bekanntes Mittel zur Gestaltung oberhalb des Erdbereichs befindlicher Außenwände. Eine gattungsgemäße Vorrichtung ist nach der DE-A-26 39 552 bekanntgeworden. Bei dieser besteht jedoch der Nachteil, daß vom Fassadenhalter ausgehende Belastungen nicht zentrisch auf die Wandbefestigungselemente übertragen werden, so daß Momente entstehen, die eine höhere Dimensionierung der Tragprofile einschließlich der Schraubbolzenverbindungen erfordern als es bei zentrischer Krafteinleitung nötig wäre. Darüber hinaus ist bei der bekannten Vorrichtung erforderlich, während der Montage Distanzhalter und Fassadenhalter sofort miteinander und mit dem Tragprofil fest zu verbinden, so daß eventuell erforderliches Nachrichten erschwert wird. Die Herstellungs- und Montagekosten sind daher bei dieser Vorrichtung relativ hoch. Ferner ist die bekannte Vorrichtung aufgrund der geometrischen Ausbildung von Wandhalter und Distanzhalter nicht zur Aufnahme von großgewichtigen Fassadenplatten geeignet, da dann das Rastermaß der Fassadenunterkonstruktion so stark verkleinert werden muß, daß aus Kostengründen von einer Anwendung vielfach abgesehen wird.

Die Aufgabe der Erfindung besteht darin, eine Vorrichtung zur Befestigung von hinterlüfteten Fassaden an Gebäudewänden zu schaffen, die auch bei schweren Fassadenplatten nur wenig Wandbefestigungselemente benötigt, aus wenig einfach und preiswert herzustellenden Bauelementen großer Eigensteifigkeit besteht sowie, ohne enge Toleranzen einhalten zu müssen, leicht und schnell ohne besondere Sicherheitsmaßnahmen in einem beliebigen Rastermaß zu montieren ist, wobei eine feste Verbindung von Distanzhalter und Fassadenhalter erst nach Ausrichten der Vorrichtung erforderlich ist.

Erfindungsgemäß erfolgt die Lösung der Aufgabe durch die Kombination folgender Merkmale.
a) das Tragprofil besteht aus einer Halteschiene mit U-förmigem Querschnitt mit Seitenstegen, in denen zueinander fluchtende zur Halteschienenlängsachse parallele kreisförmige oder schlitzartige Durchbrechungen zur Befestigung des Distanzhalters oder des Fassadenhalters ausgebildet sind und an deren einander zugewandten Flächen parallel zur Halteschienenlängsachse sickenförmige Verdickungen und an deren den sickenförmigen Verdickungen abgewandten Flächen längsförmig ausgebildete sickenförmige Verdickungen ausgebildet sind.
b) der Distanzhalter ist als Profilkörper mit H-förmigem Querschnitt ausgebildet, dessen einer gabelförmiger Abschnitt in gleichem Abstand wie die Seitenstege der Halteschiene angeordnete Seitenstege aufweist und dessen anderer gabelförmiger Abschnitt derart ausgebildet ist, daß dessen Seitenstege zwischen die Seitenstege der Halteschiene schiebbar sind, an jedem Endabschnitt der Seitenstege des gabelförmigen Abschnitts auf den einander zugewandten Flächen eine parallel zur Längsachse des Distanzhalters angeordnete sickenförmige Verdickung ausgebildet ist und auf der Außenfläche der Seitenstege des gabelförmigen Abschnittes des Distanzhalters in gleichem Raster zueinander augeordnete zahnförmige Vorsprünge parallel zur Längsachse des Distanzhalters ausgebildet sind.
c) der Fassadenhalter ist als zwischen die Seitenstege der Halteschiene oder des gabelförmigen Abschnittes des Distanzhalters schiebbares Hohlprofil mit rechteckigem oder quadratischem Querschnitt ausgebildet und weist an der Fläche der mit der Halteschiene oder dem Distanzhalter in Wirkverbindung bringbaren Seitenwände, zahnförmige Vorsprünge in einem dem Raster der zahnförmigen Vorsprünge des Distanzhalters entsprechend ausgebildeten Raster auf.

Weitere Merkmale der Erfindung werden in den Unteransprüchen genannt sowie anhand des in den Zeichnungen dargestellten Ausführungsbeispiels der Erfindung nachstehend erläutert. Es zeigt
Fig. 1 die erfindungsgemäße Fässadenunterkonstruktion in einer schaubildlichen Ansicht in einer Explosionsdarstellung,
Fig. 2a die Fassadenunterkonstruktion in der Drauf-
und 2b sicht im Schnitt,
Fig. 3 die Einzelheit « X nach Fig. 2a in einer vergrößerten Draufsicht im Schnitt,
Fig. 4 die Einzelheit « Y nach Fig. 2b in einer vergrößerten Draufsicht im Schnitt,
Fig. 5 eine aus Halteschiene und Fassadenhalter teleskopierbar ausgebildete Fassadenunterkonstruktion in der Draufsicht im Schnitt,
Fig. 6a einen mit dem Fassadenhalter verbundenen Hal-
und 6b tearm in der Draufsicht im Schnitt,
Fig. 7 die Halteschiene in einer Seitenansicht,
Fig. 7a eine weitere Ausbildung einer Halteschiene mit einem Fassadenhalter mit Schiebestück in der Seitenansicht,
Fig. 7b die Halteschiene nach Fig. 7a mit einem Fassadenhalter mit Schiebestück in einer Ansicht von vorn in teilweisem Schnitt,
Fig. 7c eine für Horizontalbefestigung geeignete Halteschiene in einer Draufsicht,
Fig. 8 einen Fassadenhalter mit angeformten Stoßprofilen in der Draufsicht im Schnitt,
Fig. 8a eine weitere Ausbildung der Fassadenhalters mit angeformten Stroßprofilen in der Draufsicht im Schnitt.

In Fig. 1 ist die erfindungsgemäße Fassadenunterkonstruktion 10 mit einem Fassadenhalter 23 dargestellt, der mittels eines Distanzhalters 15 mit einer Halteschiene 11 verbindbar ist, die mittels einer Schraubverbindung 8 an einer Gebäudewand 1 befestigt werden kann. Die Halteschiene 11 weist einen U-förmigen Querschnitt mit zwei Seitenstegen 13, 14 und einen Quersteg 12 auf und ist vertikal an der Gebäudewand 1 angeordnet. Der Distanzhalter 15 ist als Profilelement mit H-förmigem Querschnitt ausgebildet. An einem Quersteg 18 sind mittels Seitenstegen 19, 20, 21, 22 zwei gabelförmige Abschnitte 16, 17 ausgebildet. Der Abstand der Seitenstege 19, 20 voneinander ist geringer als der Abstand der Seitenstege 21, 22 voneinander. Die Seitenstege 19, 20 sind derart angeordnet, daß sie zwischen die Seitenstege 13, 14 der Halteschiene 11 schiebbar sind. Demgegenüber weisen die Seitenstege 21, 22 einen Abstand voneinander auf, der dem der Seitenstege 13, 14 der Halteschiene entspricht. Der Fassadenhalter 23 ist ebenfalls als Hohlprofil ausgebildet und weist einen quadratischen Querschnitt auf. Die Außenabmessungen des Fassadenhalters 23 sind derart gestaltet, daß dieser zwischen die Seitenstege 21, 22 des Distanzhalters oder aber die Seitenstege 13, 14 der Halteschiene schiebbar ist. An dem Fassadenhalter 23 kann ein Haltearm 28 zur Erzielung einer Stoßverbindung mit einer Fassadenplatte befestigt werden. Der Haltearm 28 besteht aus einem Profilkörper mit L-förmigem Querschnitt und weist eine Verstärkungsrippe 31 auf, die zwischen der Halteplatte 29 und dem mit dem Fassadenhalter 23 in Wirkverbindung bringbaren Flansch 30 angeordnet ist.

Wie in Fig.2a und 2b dargestellt, ermöglicht der erfindungsgemäße Fassadenhalter 23 die Ausbildung eines variablen Abstandes der Fassadenplatten von der Gebäudewand 1. Der gewünschte Abstand kann durch entsprechendes Ineinanderverschieben der Halteschiene 11, des Distanzhalters 15 und der Fassadenhalters 23 erzielt werden. An der Seitenstegen 13, 14 der Halteschiene 11 sind endabschnittsseitig an den einander zugewandten Flächen 13a, 14a parallel zur Halteschienenlängsachse 32 sickenförmige Verdickungen 33a, 33b ; 34a, 34b ausgebildet. Auf den Außenflächen 19a, 20a der Seitenstege 19, 20 des gabelförmigen Abschnittes 16 des Distanzhalters 15 sind in gleichem Raster zueinander angeordnete zahnförmige Vorsprünge 38 ausgebildet, die parallel zur Längsachse 35 des Distanzhalters 15 ausgebildet sind. Beim Einschieben des gabelförmigen Abschnittes 16 zwischen die Seitenstege 13, 14 der Halteschiene 11 werden die Seitenstege 13, 14 aufgrund ihrer elastischen Eigenschaften auseinandergedrückt, so daß die endabschnittsseitigen sikkenförmigen Verdickungen 33a, 34a über die zahnförmigen Vorsprünge 38 gleiten können. Wird der vorgesehene Abstand des Distanzhalters 15 von der Gebäudewand 1 erreicht, sind die sickenförmigen Verdickungen 33a, 34a und bei genügend weitem Hineinschieben der gabelförmigen Abschnittes 16 in die Halteschiene 11 auch die sickenförmigen Verdickungen 33b, 34b mit den zahnförmigen Vorsprüngen 38 in Wirkverbindung, wodurch der Distanzhalter 15 festgeklemmt wird. In dieser Stellung kann er mittels einer Niet- oder Schraubverbindung mit den Seitenstegen 13, 14 der Halteschiene 11 verbunden werden (Fig.3). Zur Erleichterung der Verbindung des Distanzhalters 15 mit der Halteschiene 11 sind auf den den sickenförmigen Verdickungen 33a, 33b, 34a, 34b der Halteschiene 11 abgewandten Flächen 13b, 14b der Seitenstege 13, 14 längsförmig ausgebildete sickenförmige Verdickungen 41 angeordnet, die als Bohrhilfen dienen. Durch diese Verdickungen 41 ist es nicht mehr erforderlich, vor Beginn des Bohrens Maßnahmen zur Zentrierung des Bohrers vorzunehmen Insbesondere bei geringer Einschubtiefe des gabelförmigen Abschnittes 16 in die Halteschiene 11 ist es auch möglich, an den Seitenstegen 13, 14 lediglich endabschnittsseitig angeordnete sickenförmige Verdickungen 33a, 34a vorzusehen.

Als Ausgleich in Fugenbereichen der Gebäudewand 1 und wenn keine besonderen Auskragungen möglich sind, können jeweils zwei einander zugewandte Endabschnitte von Fassadenhaltern 23 mittels Schiebestücken 3 miteinander verbunden sein. Diese Schiebestücke 3 werden in die Fassadenhalter 23 derart eingeführt, daß die Fassadenhalter 23 zwar parallel zu ihrer Längsachse verschieblich, radial zu dieser aber fest gelagert sind. Hierzu ist in jedem Fassadenhalter 23 (Fig. 2a) eine Schiebeführung 260 ausgebildet. An den Endabschnitten 268, 269 der Innenfläche 27a der Seitenwand 27 sind zwei Gleitflächen 265, 266 angeordnet, zwischen denen eine Ausnehmung 267 ausgebildet ist. An den Endabschnitten 261, 262 der Innenfläche 26b sind im Abstand von den Seitenwänden 24, 25 parallel zu diesen an der Seitenwand 26 zwei Führungsstege 263, 264 ausgebildet. Die Wanddicke der Seitenwand 26 ist im Bereich zwischen den Führungsstegen 263, 264 geringer als im Bereich der Endabschnitte 261, 262 zwischen den Führungsstegen 263, 264 und den Seitenwänden 24, 25. Das Schiebestück 3 wird so in den Fassadenhalter 23 eingeführt, daß der Mittelsteg 3a an den Gleitflächen 265, 266 anliegt und die dem Mittelsteg 3a abgewandten Endabschnitte der Seitenstege 3b, 3c sich zwischen den Führungsstegen 263, 264 und den Seitenwänden 24, 25 befinden. Durch die besondere Ausbildung der Schiebestückführung 260 kann ein Schiebestück 3 nur in einer Stellung in einen Fassadenhaiter23 eingeschoben werden, wodurch fehlerhafte Montagen vermieden werden.

In den Fig. 7a und 7b ist eine als Festpunkt ausgebildete Halteschiene 11a dargestellt. Bei dieser Halteschiene 11a ist in dem Quersteg 12a ein Flächenabschnitt 12b ausgebildet, der gegenüber der Ebene des Querstegs 12a den Seitenstegen 13, 14 abgewandt vorgewölbt ist. In dem Flächenabschnitt 12b ist ein Langloch 12c ausgebildet, durch das ein Schraubbolzen zur Wandbefestigung der Hafteschiene 11a gesteckt werden kann. Zwischen den Seitenstegen 13, 14 ist ein Fassadenhalter 23 angeordnet und mittels Nietverbindungen . 44a befestigt. In den Fassadenhalter 23 ist ein Schiebestück 3 eingeschoben, das einseitig ebenfalls mit den Nietverbindungen 44a befestigt ist. Auf den freien Endabschnitt des Schiebestücks 2 ist ein weiterer Fassadenhalter 23 lediglich aufgesteckt, der auch von einer nicht näher dargestellten Halteschiene 11 a an der Gebäudewand 1 gehalten ist. Die einander zugewandten Endabschnitte 23 befinden sich in einem geringen Abstand voneinander, so daß sich der obere Fassadenhalter 23 bei thermischer Beeinflussung in Richtung der Halteschienenlängsachse 32 verschieben kann. Durch das Schiebestück 3 wird somit bei der in den Fig. 7a und 7b dargestellten Ausführung ein Gleitlager ausgebildet, durch das über die Fassadenplatten übertragene thermische Belastungen ausgeglichen werden können.

Wenn die Halteschiene 11a wie auch die Halteschiene 11 als Gleitpunkt verwendet werden soll, müssen in den Seitenstegen 13, 14 langiochartige Durchbrechungen 42 vorgesehen werden. Außerdem muß jede Nietverbindung 44a dann so ausgebildet sein, daß nach Nietverformung keine zwischen Halteschiene 11a und Fassadenhalter 23 wirkenden Zwängungskräfte vorhanden sind.

In Fig. 7c ist eine Halteschiene 11 b dargestellt, die insbesondere für horizontale Verlegung geeignet ist, was beispielsweise im Bereich von Fensterbrüstungen, Balkonen u. dgl. erforderlich sein kann. Die Halteschiene 11 b weist ebenfalls einen U-förmigen Querschnitt auf und besteht aus einem Quersteg 12d und Seitenstegen 13, 14. In dem Quersteg 12b ist mindestens ein Langloch 12e ausgebildet, dessen Längsachse 7 schiefwinklig zur Längsachse der Halteschiene 11b angeordnet ist. Wenn die Halteschiene 11 b mehrere Langlöcher 12e aufweist, sind deren Längsachsen 7 jeweils entweder parallel zueinander oder aber symmetrisch zur Senkrechten zur Halteschienenlängsachse angeordnet. Durch diese schiefwinklige Anordnung der Langlöcher ₁2e wird die Montage durch Vereinfachung des Ausrichtens erleichtert. Es ist auch möglich, in dem Quersteg 12d einen gegenüber der Stegebene von den Seitenstegen 13, 14 abgewandt vorgewölbten Flächenabschnitt 12f auszubilden, in dem das Langloch 12e ausgebildet wird. In diesem Fall kann das Langloch 12e auch derart angeordnet sein, daß seine Längsachse 7 senkrecht zur Längsachse der Halteschiene 11 b ausgerichtet ist, wie als Einzelheit « Z » dargestellt ist. In den Seitenstegen 13, 14 vorgesehene Durchbrechungen dienen zur Verbindung der Halteschiene 11 b mit z.B. einem horizontal anzuordnenden Abschnitt eines Fassadenhalters 23. Die Durchbrechungen können kreisrund oder langlochförmig sein.

Die Halteschiene 11 b ohne vorgewölbten Flächenabschnitt 12f kann auch im Deckenbereich oder an Brüstungsbändern u. dgl. verwendet werden. Hierzu erfolgt die Wandbefestigung der Halteschiene 11b dann nicht mittels Schraubbolzen, sondern vorzugsweise mittels Klebeankern.

Wenn nur kleine Dübelkräfte übertragen werden können wie z.B. bei nur gering belastbaren Gebäudewänden, kann die Halteschiene 11 b mit seitlichen Flanschen 6 mit mittiger Durchbrechung 6a versehen sein, durch die zusätzliche Schraubbolzen in die Gebäudewand 1 eingebracht werden können.

An jedem Endabschnitt 21a, 22a der Seitenstege 21, 22 des gabelförmigen Abschnitts 17 des Distanzhalters 15 sind auf den einander zugewandten Flächen jeweils parallel zur Längsachse 35 des Distanzhalters 15 sickenförmige Verdickungen 36, 37 ausgebildet. Auf den Seitenwänden 24, 25 des Fassadenhalters 23 sind parallel zu dessen Längsachse 39 zahnförmige Vorsprünge 40 vorgesehen, die den gleichen Querschnitt und das gleiche Raster wie die zahnförmigen Vorsprünge 38 aufweisen. Diese zahnförmigen Vorsprünge 40 sind mit den sickenförmigen Verdickungen 36, 37 an den Seitenstegen 21, 22 des gabelförmigen Abschnitts 17 des Distanzhalters 15 sowie den gegebenenfalls zusätzlich ausgebildeten sickenförmigen Verdickungen 36a, 37a in Wirkverbindung bringbar (Fig. 4). Hierzu wird der Fassadenhalter 23 zwischen die Seitenstege 21, 22 geschoben, wobei diese sich etwas spreizen, so daß die sickenförmigen Verdickungen 36, 37 über die zahnförmigen Vorsprünge 40 gleiten können. Wenn die gewählte Einschubtiefe des Fassadenhalters 23 in den gabelförmigen Abschnitt 17 des Distanzhalters 15 erreicht ist, wird der Fassadenhalter 23 durch Klemmwirkung der Seitenstege 21, 22 in der gewünschten Lage gehalten. Hiernach kann der Fassadenhalter 23 mittels einer Niet- oder Schraubverbindung mit dem gabelförmigen Abschnitt 17 des Distanzhalters 15 verbunden werden. Zur Erleichterung der Montage ist auf den äußeren Flächen der Seitenstege 21, 22 im Abstand von den endabschnittsseitigen sickenförmigen Verdickungen 36, 37 eine kreisringförmig ausgebildete sickenförmige Verdickung 41 als Bohrhilfe ausgebildet.

Die Fassadenplatten können direkt auf der Fläche 26 des Fassadenhalters 23 befestigt oder aber unter Verwendung von an sich bekannten L-förmigen Haltearmen 28 gehaltert werden. Der in den Fig.6a und 6b dargestellte Haltearm 28 besteht aus einer Halteplatte 29 und einem rechtwinklig zu dieser angeordneten Flansch 30, auf dem sickenförmige Verdickungen 43 im Abstand voneinander ausgebildet sind. Diese sickenförmigen Verdickungen 43 sind mit zahnförmigen Vorsprüngen 40 an den Seitenwänden 24, 25 des Fassadenhalters 23 in Wirkverbindung bringbar. Die Verbindung eines jeden Haltearms 28 mit dem Fassadenhalter 23 erfolgt mittels Schraub- oder Nietverbindungen 44, wie es bereits nach der DE-A-2639552 bekannt ist. Wenn durch Winddruck od. dgl. an den Haltearmen Biegemomente auftreten, werden die Schraub- oder Nietverbindungen 44 durch die Anlage der sickenförmigen Verdickungen 43 an den zahnförmigen Vorsprüngen 40 entlastet, die im Querschnitt spitzwinklig, trapezförmig oder halbkreisförmig ausgebildet sein können. Zur Erhöhung der Steifigkeit des Haltearmes 28 ist eine Verstärkungsrippe 31 vorgesehen, die zwischen der Halteplatte 29 und dem Flansch 30 angeordnet ist.

In einer weiteren Ausbildung der Halteschiene 11 sind in den Seitenstegen 13, 14 zwei im Abstand voneinander angeordnete und zueinander and zur Halteschienenlängsachse 32 parallel ausgebildete schlitzartige Durchbrechungen 42 befindlich. Durch diese Durchbrechungen 42 können die Schrauben oder Nieten geführt werden, die zur Verbindung der Halteschiene 11 mit dem Distanzhalter 15 oder dem Fassadenhalter 23 dienen (Fig.7). Durch diese schlitzartigen Durchbrechungen 42 ist es möglich, montagebedingte Ungenauigkeiten beim Aufbau der Fassadenunterkonstruktion 10 auszugleichen.

Sofern nur ein geringer Abstand der Fassadenplatten von der Gebäudewand 1 gewünscht wird, ist es auch möglich, den Fassadenhalter 23 direkt mit der Halteschiene 11 zu verbinden (Fig. 5). Bei dieser Fassadenunterkonstruktion 10a greifen die sickenförmigen Verdickungen 33a, 34a und gegebenenfalls 33b, 34b in die Zwischenräume zwischen den zahnförmigen Vorsprüngen 40 auf den Seitenwänden 24, 25 des Fassadenhalters 23 ein und halten diesen in vorbestimmter ausgerichteter Lage. Hiernach kann die endgültige Verbindung des Fassadenhalters 23 mit der Halteschiene 11 durch Schraub- oder Nietverbindungen wie oben beschrieben erfolgen.

In Fig. 8 ist ein weiterer Fassadenhalter 23a dargestellt. An den durch die Seitenwände 24, 26 ; 25, 26 gebildeten Eckabschnitten sind aus plattenförmigen Segmenten 29a bestehende Stoßprofile 28a angeformt, wobei die Ebene der plattenförmigen Segmente 29a parallel zur Ebene der Seitenwände 26, 27 angeordnet ist. Die Stoßprofile 28a kragen gegenüber der Seitenwand 26 unter Ausbildung einer Ausnehmung 26a vor, in die ein Dichtungsprofil eingelegt werden kann.

Der Fassadenhalter 23b nach Fig. 8a stellt eine weitere Ausgestaltung des Fassadenhalters 23a dar. In dem durch die Seitenwände 24; 25, 26, 27 gebildeten Hohlprofil ist eine Schiebestückführung 260 ausgebildet, wie sie oben bereits zu Fig. 2a beschrieben wurde. Ein Schiebestück 3 ist in dem Fassadenhalter 23b eingeführt. An den Endabschnitten der Stoßprofile 28a sind ballige Distanznocken 60a, 60b ausgebildet, um eine Hinterlüftung der zu befestigenden Fassadenplatten zu ermöglichen. Die Seitenwände 24, 25 des Fassadenhalters 23a können ebenso wie die des Fassadenhalters 23 eine kleinere Wandstärke aufweisen als die Steitenwände 26, 27.

Durch die erfindungsgemäße Fässadenunterkonstruktion 10, 10a ist somit bei Verwendung nur weniger Bauelemente eine einfache Montage von Fassadenunterkonstruktionen möglich, wobei der Abstand der Fassadenplatten von der Gebäudewand 1 einfach und leicht fest--gelegt werden kann. Durch die Verwendung nur weniger Bauelemente wird ferner die Lagerhaltung erleichtert, so daß die erfindungsgemäße Fassadenunterkonstruktion eine äußerst preisgünstige und technisch vorteilhafte Lösung darstellt.

## Patentansprüche

1. Vorrichtung zur Befestigung von hinterlüfteten Fassaden an Gebäudewänden mit einem an der Außenwand befestigbaren Tragprofil (11), einem verstellbaren Distanzhalter (15) und einem Fassadenhalter (23), der in variablem Abstand zur Außenwand an dem Distanzhalter (15) oder dem Tragprofil (11) mittels Schraub- oder Nietverbindungen befestigbar ist, gekennzeichnet durch die Kombination folgender Merkmale
a) das Tragprofil besteht aus einer Halteschiene (11, 11a, 11b) mit U-förmigem Querschnitt mit Seitenstegen (13, 14), in denen zueinander fluchtende zur Halteschienenlängsachse (32) parallele kreisförmige oder schlitzartige Durchbrechungen (42) zur Befestigung des Distanzhalters (15) oder des Fassadenhalters (23, 23a, 23b) ausgebildet sind und an deren einander zugewandten Flächen (13a, 14a) parallel zur Halteschienenlängsachse sickenförmige Verdickungen (33a, 33b ; 34a, 34b) und an deren den sickenförmigen Verdickungen (33a, 33b ; 34a, 34b) abgewandten Flächen (13b, 14b) längsförmig ausgebildete sickenförmige Verdickungen (41) ausgebildet sind.
b) der Distanzhalter (15) ist als Profilkörper mit H-förmigen Querschnitt ausgebildet, dessen einer gabelförmiger Abschnitt (17) in gleichem Abstand wie die Seitenstege (13, 14) der Halteschiene (11, 11a, 11b) angeordnete Seitenstege (21, 22) aufweist und dessen anderer gabelförmiger Abschnitt (16) derart ausgebildet ist, daß dessen Seitenstege (19, 20) zwischen die Seitenstege (13, 14) der Halteschiene (11, 11 a, 11 b) schiebbar sind, an jedem Endabschnitt (21 a, 22a) der Seitenstege (21, 22) des gabelförmigen Abschnitts (17) auf den einander zugewandten Flächen eine parallel zur Längsachse (35) des Distanzhalters (15) angeordnete sickenförmige Verdickung (36, 37 ; 36a, 37a) ausgebildet ist und auf der Außenfläche (19a, 20a) .der Seitenstege (19, 20) des gabelförmigen Abschnittes (16) des Distanzhalters (15) in gleichem Raster zueinander angeordnete zahnförmige. Vorsprünge (38) parallel zur Längsachse (35) des Distanzhalters (15) ausgebildet sind.
c) der Fassadenhalter (23, 23a, 23b) ist als zwischen die Seitenstege (13, 14 ; 21, 22) der Halteschiene (11, 11a, 11b) oder des gabelförmigen Abschnittes (17) des Distanzhalters (15) schiebbares Hohlprofil mit rechteckigem: oder quadratischem Querschnitt ausgebildet und weist an der Fläche (24a, 25a) der mit Halteschiene (11, 11a, 11b) oder dem Distanzhalter (15) in Wirkverbindung bringbaren Seitenwände (24, 25), zahnförmige Vorsprünge (40) in einem dem Raster der zahnförmigen Vorsprünge (38) des Distanzhalters (15) entsprechend ausgebildeten Raster auf.

2. Vorrichtung nach Anspruch 1, dadurch gekennzeichnet, daß in dem Quersteg (12, 12d) kreisförmige Durchbrechungen oder Langlöcher (12e) ausgebildet sind, deren Längsachen (7) parallel, schiefwinklig oder rechtwinklig zur Längsache der Halteschiene (11a) angeordnet sind.

3. Vorrichtung nach Anspruch 1 und 2, dadurch gekennzeichnet, daß an der Halteschiene (11b) in der Ebene des Querstegs (12d) die Seitenstege (13, 14) überragend Flansche (6) mit Durchbrechungen (6a) für Schraubbolzenverbindungen ausgebildet sind.

4. Vorrichtung nach Anspruch 1, dadurch gekennzeichnet, daß in dem Quersteg (12a) der Halteschiene (11a) ein gegenüber der Ebene des Querstegs (12a) den Seitenstegen (13, 14) abgewandt vorgewölbter Flächenabschnitt (12b) mit einem Langloch (12c) ausgebildet ist.

5. Vorrichtung nach Anspruch 1 bis 4, dadurch gekennzeichnet, daß an den zahnförmige Vorsprünge (40) aufweisenden Flächen (24a, 25a) des Fassadenhalters (23, 23a, 23b) Haltearme (28) mit L-förmigem Querschnitt derart mittels Schraub- oder Nietverbindungen (44) befestigt sind, daß an dem den Flächen (24a, 25a) zugewandten Flansch (30) des Haltearms (28) ausgebildete sickenförmige Verdickungen (43) an einzelnen zahnförmigen Vorsprüngen (40) des Fassadenhalters (23, 23a, 23b) zur Anlage bringbar sind.

6. Vorrichtung nach Anspruch 1 bis 5, dadurch gekennzeichnet, daß an den durch die Seitenwände (24, 26; 25, 26) gebildeten Eckabschnitten des als Hohlprofil mit rechteckigem oder quadratischem Querschnitt ausgebildeten Fassadenhalter (23a) aus plattenförmigen Segmenten (29a) bestehende Stoßprofile (28a) derart angeformt sind, daß die Ebene der plattenförmigen Segmente (29a) parallel zur Ebene der Seitenwände (26, 27) gegenüber der Seitenwand (26) vorkragend versetzt angeordnet ist und daß auf den Stoßprofilen (28a) Distanznocken (60a, 60b) ausgebildet sind.

7. Vorrichtung nach Anspruch 1 bis 5, dadurch gekennzeichnet, daß in dem durch die Seitenwände (24, 25, 26, 27) gebildeten Hohlprofil des Fassadenhalters (23, 23a, 23b) eine Schiebestückführung (260), die aus zwei Gleitflächen (265, 266) an der Innenfläche (27a) der Seitenwand (27) und zwei senkrecht auf der Innenfläche (26b) der der Seitenwand (27) gegenüberliegenden Seitenwand (26) angeordneten Führungsstegen (263, 264) besteht, zur Lagerung eines Schiebestückes (3) zur längsverschieblichen Verbindung zweier Fassadenhalter (23, 23a, 23b) ausgebildet ist.

## Claims

1. Apparatus for fixing back-ventilated facades to building walls with a supporting member (11) which can be fixed to the outer wall, an adjustable spacer (15) and a facade holder (23) which, with a variable spacing with respect to the outer wall can be fixed to the spacer or the supporting member by means of screw or riveted joints, characterized by the combination of the following features :
a) the supporting member comprises a support bar (11, 11a, 11b) with a U-shaped cross-section with lateral webs (13, 14) in which are formed aligned, circular or slot-shaped openings (42) for fixing the spacer (15) or the facade holder (23, 23a, 23b) and which are parallel to the support bar longitudinal axis (32) and on whose facing surfaces (13a, 14a) are formed corrugation-like thickened portions (33a, 33b, 34a, 34b) which are parallel to the support bar longitudinal axis and on the surfaces (13b, 14b) - thereof which are remote from the corrugation-like thickened portions (33a, 33b, 34a, 34b) there are elongated corrugation-like thickened portions (41) ;
b) the spacer (15) is constructed as a profile member with an H-shaped cross-section, whose one fork-like portion (17) has lateral webs (21, 22) arranged with the same spacing as the lateral webs (13, 14) of support bar (11, 11 a, 11 b) and whose other fork-like portions (16) is constructed in such a way that its lateral webs (19, 20) can be slid between the lateral webs (13, 14) of support bar (11, 11a, 11b), a corrugation-like thickened portion (36, 37, 36a, 37a) parallel to the longitudinal axis (35) of spacer (15) is formed on the facing surfaces with respect to each end portion (21a, 22a) of lateral webs (21, 22) of fork-like portion (17) and on the outer surface (19a, 20a) of lateral webs (19, 20) of fork-like portion (16) of spacer (15) tooth-like projections (38), with the same reciprocal grid are formed parallel to the longitudinal axis (35) of spacer (15) ;
c) the facade holder (23, 23a, 23b) is constructed as a hollow profile with a rectangular or square cross-section which can be slid between the lateral webs (13, 14, 21, 22) of support bar (11, 11a, 11b) or the fork-like portion (17) of spacer (15) and has on the surface (24a, 25a) of the side walls (24, 25) which can be brought into working connection with the support bar (11, 11a, 11b) or the spacer (15) tooth-like projections (40) in a grid corresponding to the grid of the tooth-like projections (38) of spacer (15).

2. Apparatus according to claim 1, characterized in that circular openings or slotted holes (12e) are formed in the transverse web (12, 12d) and the longitudinal axes (7) thereof are parallel, at an oblique angle or at a right angle to the longitudinal axis of support bar (11a).

3. Apparatus according to claims 1 and 2, characterized in that flanges (6) with openings (6a) for screw bolt connections are formed on support bar (11 b) in the plane of transverse web (12d) and projecting over the lateral webs (13, 14).

4. Apparatus according to claim 1, characterized in that in the transverse web (12a) of support bar (11a) is formed a protruding area portion (12b) with a slotted hole (12c) remote from lateral webs (13, 14) with respect to the plane of transverse web (12a).

5. Apparatus according to claims 1 to 4, . characterized in that holding arms (28) with L-shaped cross-sections are fixed by means of screw or rivetted joints (44) to the surfaces (24a, 25a) of facade holder (23, 23a, 23b) having the tooth-like projections in such a way that corrugation-like thickened portions (43) formed on the flange (30) of holding arm (28) facing surfaces (24a, 25a) can be brought into engagement on individual tooth-like projections (40) of facade holder (23, 23a, 23b).

6. Apparatus according to claims 1 to 5, characterized in that butt sections (28a) comprising plate-like segments (29a) are shaped onto the corner portions of the facade holder (23a) constructed as a hollow profile with rectangular or square cross-section formed by sidewalls (24, 26, 25, 27) in such a way that the plane of the plate-like segments (29a) projects parallel to the plane of sidewalls (26, 27) facing sidewall (26) and that spacing cams (60a, 60b) are formed on the butt sections (28a).

7. Apparatus according to claims 1 to 5, characterized in that in the hollow profile of facade holder (23, 23a, 23b) formed by sidewalls (24, 25, 26, 27) is formed a sliding member guide (260) comprising two sliding surfaces (265, 266) on the inner surfaces (27a) of sidewall (27) and two guidance webs (263, 264) arranged perpendicularly on the inner surface (26b) of sidewalls (26) facing sidewall (27) for mounting a sliding member (3) for the longitudinally displaceable connection of two facade holders (23, 23a, 23b).

## Revendications

1. Dispositif destiné à la fixation de façades aérées de l'arrière à des murs de bâtiments qui comporte un élément profilé portant (11) pouvant être fixé à la face externe du mur, un élément d'écartement (15) pouvant être déplacé et réglé et un support de façade (23), qui peut être fixé, à distance variable de la face externe du mur, à l'élément d'écartement ou à l'élément profilé portant à l'aide de fixations parvis ou de fixations par rivets, le dispositif étant caractérisé par la combinaison des caractéristiques qui sont énoncées ci-après :
a) L'élément profilé portant est constitué par un rail de support (11, 11a, 11b), de section transversale en forme de U, les ailes (13 et 14) du U présentant, pour la fixation de l'élément d'écartement (15) ou du support de façade (23, 23a, 23b), des ouvertures (42), de forme circulaire ou sous forme de fentes, c'est-à-dire des boutonnières, qui se trouvent en alignement les unes avec les autres et qui sont parallèles à l'axe longitudinal (32) du rail de support, et des épaississements sous forme de nervures (33a, 33b ; 34a, 34b) étant formés, parallèlement à l'axe longitudinal du rail de support, aux faces (13a et 14a) des ailes du U qui sont tournées l'une vers l'autre, tandis que des épaississements sous forme de nervures (41), de forme longitudinale, sont formés aux faces (13b et 14b) des ailes du U qui sont opposées à celles qui présentent les premiers épaississements, sous forme de nervures, cités (33a, 33b ; 34a, 34b).
b) L'élément d'écartement (15) se présente sous la forme d'un élément profilé de section transversale en H dont l'une (17) des parties en forme de fourche comporte des ailes (21 et 22) qui sont écartées de la même distance que les ailes (13 et 14) du rail de support (11, 11a, 11 b) et dont l'autre partie en forme de fourche (16) est conformée de telle façon que ses ailes (19 et 20) puissent être glissées entre les ailes (13 et 14) du rail de support (11, 11a, 11b), un épaississement sous forme de nervure (36, 37 ; 36a, 37a) prévu parallèlement à l'axe longitudinal (35) de l'élément d'écartement (15) étant formé à chacune des parties d'extrémité (21a a et 22a) des ailes (21 et 22) de la partie en forme de fourche (17), aux faces tournées l'une vers l'autre, et des saillies sous forme de dents (38), prévues suivant le même gabarit les unes par rapport aux autres, étant formées, parallèlement à l'axe longitudinal (35) de l'élément d'écartement (15), à la face externe (19a et 20a) des ailes (19 et 20) de la partie en forme de fourche (16) de l'élément d'écartement (15).
c) Le support de façade (23, 23a, 23b) se présente sous la forme d'un élément profilé creux, de section transversale rectangulaire ou carrée, qui peut être glissé entre les ailes (13 et 14) du rail de support (11, 11a, 11b) ou entre les ailes (21 et 22) de la partie en forme de fourche (17) de l'élément d'écartement (15), et il présente, à la face (24a et 25a) des parois latérales (24 et 25) pouvant être amenées en liaison de coopération avec le rail de support (11, 11a, 11b) ou avec l'élément d'écartement (15), des saillies sous forme de dents (40) répondant à un gabarit correspondant au gabarit des saillies sous forme de dents (38) que présente l'élément d'écartement (15).

2. Dispositif suivant la revendication 1, caractérisé en ce qu'il est formé, dans l'âme (12, 12d), des ouvertures de forme circulaire ou des boutonnières (12e) dont les axes longitudinaux (7) sont prévus parallèles ou à angle oblique ou à angle droit par rapport à l'axe longitudinal du rail de support (11a).

3. Dispositif suivant les revendications 1 et 2, caractérisé en ce que sur le rail de support (11 b), dans le plan de l'âme (12d), il est formé des pattes (6) qui s'avancent au-delà des ailes (13 et 14), pattes qui sont percées d'ouvertures (6a) destinées à permettre des fixations par boulons.

4. Dispositif suivant la revendication 1, caractérisé en ce que dans l'âme (12a) du rail de support (11a), il est formé une partie de surface (12b), opposée, par rapport au plan de l'âme (12a), aux ailes (13 et 14), qui est incurvée vers l'avant, partie de surface (12b) qui est percée d'une boutonnière (12c).

5. Dispositif suivant les revendications 1 à 4, caractérisé en ce qu'aux faces (24a et 25a) du support de façade (23, 23a, 23b) qui sont munies de saillies sous forme de dents (40), des bras de support (28) présentant une section transversale en forme de L sont fixés à l'aide de fixations par vis ou de fixations par rivets (44) de telle façon que des épaississements sous forme de nervures (43) qui sont formés sur l'aile (30) du bras de support (28) qui est tournée vers les faces (24a et 25a) puissent être amenés à s'appliquer aux dfférentes saillies sous forme de dents (40) du support de façade (23, 23a, 23b).

6. Dispositif suivant les revendications 1 à 5, caractérisé en ce que sur les parties de coin qui sont formées par les parois latérales (24 et 26 ; 25 et 26) du support de façade (23a) se présentant sous la forme d'un élément profilé creux de section transversale rectangulaire ou carrée sont venus de fabrication des éléments profilés d'about (28a) qui sont constitués par des segments (29a) sous forme de plaques, éléments profilés d'about (28a) qui sont prévus de telle façon que le plan des segments sous forme de plaques (29a) se trouve, parallèlement au plan des parois latérales (26 et 27), décalé de manière à faire saillie par rapport à la paroi latérale (26), et en ce que sur les éléments profilés d'about (28a), il est formé des saillies d'écartement (60a et 60b).

7. Dispositif suivant les revendications 1 à 5, caractérisé en ce que dans l'élément profilé creux du support de façade (23, 23a, 23b), élément profilé creux qui est formé par les parois latérales (24, 25, 26 et 27), il est formé, pour le montage d'une pièce coulissante (3) destinée à relier, avec possibilité de déplacement dans le sens longitudinal, deux supports de façade (23, 23a, 23b), un guidage de pièce coulissante (260), qui est formé de deux faces de glissement (265 et 266), à la face interne (27a) de la paroi latérale (27), et de deux nervures de guidage (263 et 264), qui sont prévues perpendiculairement à la face interne (26b) de la paroi latérale (26) qui est opposée à la paroi latérale (27).
